# EUROPÄISCHE PATENTSCHRIFT

(11) **EP 0 985 766 B1**
(45) Veröffentlichungstag und Bekanntmachung des Hinweises auf die Patenterteilung: **24.09.2003**
(21) Anmeldenummer: 99890255.5
(22) Anmeldetag: 03.08.1999
(51) Int. Cl.: E01B 29/32

(54) **Maschine zur Gleisbearbeitung**
Track-working machine
Machine pour le traitement des voies ferrées

(30) Priorität: 09.09.1998 AT 152598
(43) Veröffentlichungstag der Anmeldung: 15.03.2000
(73) Patentinhaber: Franz Plasser Bahnbaumaschinen- Industriegesellschaft m.b.H., 1010 Wien (AT)
(72) Erfinder: Theurer, Josef, 1010 Wien (AT)

(56) Entgegenhaltungen:
- EP-A- 0 285 847
- DE-A- 3 814 733
- FR-A- 1 236 008
- US-A- 4 955 301

## Beschreibung

Die Erfindung betrifft eine Gleisbearbeitungs maschine zur Bearbeitung von Zwischenlagen eines aus Schienen und Schwellen gebildeten Gleises. Eine dem Oberbegriff des Anspruch 1 entsprechende Maschine wird in der US-A- 495 5 301 vorgestellt.

Die Aufgabe der vorliegenden Erfindung liegt in der Schaffung einer Maschine zur Gleisbearbeitung, mit der unter minimalem Aufwand Arbeiten an den zwischen Schienenfuß und Schwelle positionierten Zwischenlagen eines verlegten Gleises durchführbar sind.

Diese Aufgabe wird erfindungsgemäß mit einer Maschine gelöst, die aus einem auf Schienenfahrwerken abgestützten Maschinenrahmen und zwei zwischen den Schienenfahrwerken angeordneten und in Maschinenlängsrichtung voneinander distanzierten, durch Antriebe höhenverstellbaren Gleishebeeinrichtungen gebildet ist, denen jeweils eine Schwellenverschiebeeinrichtung mit einem durch einen Antrieb in Gleisquerrichtung verstellbaren, zur Anlage an die zu verschiebende Schwelle vorgesehenen Anpreßorgan zugeordnet ist, wobei zwischen den beiden Gleishebeeinrichtungen eine höhenverstellbare Abtrageinrichtung zur Entfernung der auf der durch die Schwellenverschiebeeinrichtung verschobenen Schwelle befindlichen Zwischenlagen vorgesehen ist.

Mit einer derartigen Kombination von Gleishebe- und Schwellenverschiebeeinrichtungen ist es möglich, die Zwischenlagen durch ein kurzes seitliches Verschieben der Schwellen für eine Bearbeitung frei zugänglich zu machen.
Dazu ist als Vorarbeit lediglich ein Lösen der Schienenbefestigungsmittel erforderlich. Mit dem seitlichen Verschieben der Schwellen bleibt in vorteilhafter Weise die Gleislage weitgehend unverändert, so daß nach der Entfernung der alten Zwischenlage und dem Einlegen einer neuen Zwischenlage mit der Rückführung der Schwelle in die ursprüngliche Position lediglich ein Minimum an Nachfolgearbeiten zur Herstellung der ursprünglichen Gleissituation erforderlich ist. Im folgenden wird die Erfindung anhand eines in der Zeichnung dargestellten Ausführungsbeispieles näher beschrieben.

Es zeigen:
Fig. 1 eine Maschine zur Bearbeitung einer Zwischenlage eines Gleises in Seitenansicht,
Fig. 2 eine schematische Draufsicht auf das Gleis,
Fig. 3 einen stark vergrößerten Querschnitt durch die Maschine gemäß der Schnittlinie III in Fig. 1, und
Fig. 4 eine vergrößerte Detailansicht einer Schwelle und einer Abtrageinrichtung zur Entfernung einer Zwischenlage.

Die in Fig. 1 ersichtliche Maschine 1 besteht aus einem auf Schienenfahrwerken 2 abstützbaren Maschinenrahmen 3 mit endseitig angeordneten Fahrkabinen 4. Mit Hilfe eines Motors 5 und eines Fahrantriebes 6 ist die Maschine 1 während des Arbeitseinsatzes in der durch einen Pfeil 7 dargestellten Arbeitsrichtung verfahrbar.

Zwischen den beiden Fahrwerken 2 sind in Maschinenlängsrichtung voneinander distanzierte Schwellenverschiebeeinrichtungen 8 vorgesehen. Diese sind jeweils mit einem durch einen Antrieb 9 höhenverstellbaren Anpreßorgan 10 zur Anlage an eine Stirnseite 11 einer Schwelle 12 ausgestattet. Jeder Schwellenverschiebeeinrichtung 8 ist eine Gleishebeeinrichtung 13 zum Erfassen einer Schiene 14 eines Gleises 15 zugeordnet.

Sowohl die Schwellenverschiebeeinrichtung 8 als auch die zugeordnete Gleishebeeinrichtung 13 sind auf einem Tragrahmen 16 befestigt, der - bezüglich der Maschinenlängsrichtung gesehen - an einem Ende über ein Gelenk 17 allseitig beweglich mit dem Maschinenrahmen 3 verbunden ist. Das dem Gelenk 17 gegenüberliegende Ende des Tragrahmens 16 ist mit Spurkranzrollen 18 zur Auflage auf den Schienen 14 verbunden.

Zur Höhen- und Seitenverstellung des Tragrahmens 16 sind mit dem Maschinenrahmen 3 verbundene Antriebe 19,20 vorgesehen. Das Gelenk 17 bzw. der Tragrahmen 16 ist durch einen Antrieb 21 horizontal und in Maschinenlängsrichtung verschiebbar am Maschinenrahmen 3 gelagert.

Zwischen den beiden in Maschinenlängsrichtung voneinander distanzierten Schwellenverschiebeeinrichtungen 8 befindet sich eine durch einen Antrieb 22 höhenverstellbar mit dem Maschinenrahmen 3 verbundene Abtrageinrichtung 23 zur Entfernung von Zwischenlagen 24 (Fig. 2). Diese Abtrageinrichtung 23 befindet sich auf einem Tragrahmen 25, der im Bereich der Abtrageinrichtung 23 über Spurkranzrollen 26 auf dem Gleis 15 verfahrbar ist. Der. Tragrahmen 25 ist mit Hilfe eines Antriebes 27 relativ zum Maschinenrahmen 3 in dessen Längsrichtung verschiebbar gelagert. Mit einer unmittelbar hinter der Abtrageinrichtung 23 befindlichen Arbeitskabine 28 ist ein Vorratsbehälter 29 vorgesehen, der mit neuen Zwischenlagen gefüllt ist. Weitere Arbeitskabinen 30 mit zentralen Steuereinrichtungen 31 dienen zur Beobachtung der Schwellenverschiebeeinrichtung 8 bzw. der Abtrageinrichtung 23.

In Fig. 3 ist ersichtlich, daß an jedem Tragrahmen 16 zwei in Gleisquerrichtung voneinander distanzierte Gleishebeeinrichtungen 13 sowie ebenfalls zwei Schwellenverschiebeeinrichtungen 8 angeordnet sind. Das durch den Antrieb 9 höhenverstellbare Anpreßorgan 10 der Schwellenverschiebeeinrichtung 8 ist auf einer Halterung 32 gelagert. Diese ist jeweils durch einen Antrieb 33 um eine horizontal und in Maschinenlängsrichtung verlaufende Achse 34 verschwenkbar auf dem Tragrahmen 16 befestigt. Die Gleishebeeinrichtung 13 besteht jeweils aus zwei durch Antriebe 35 zueinander beistellbaren, um eine Achse verdrehbaren Heberollen 36.

In Fig. 4 ist angedeutet, daß die Abtrageinrichtung 23 aus einem um eine vertikale Achse 39 rotierbaren Fräser 37 gebildet ist. Anstelle des Fräsers 37 kann aber auch beispielsweise ein Abschermesser oder ähnliches vorgesehen sein. Die zu entfernende Zwischenlage 24 befindet sich auf einer mit der Schwelle 12 verbundenen Rippenplatte 38.

Im folgenden wird die Funktionsweise der Maschine 1 näher beschrieben. Unmittelbar vor dem Arbeitseinsatz der Maschine 1 werden nicht näher dargestellte Schienenbefestigungsmittel gelöst, durch die die Schienen 14 mit den Schwellen 12 verbunden sind. Durch die Gleishebeeinrichtungen 13 werden die gelösten Schienen 14 geringfügig von den darunter befindlichen Schwellen 12 abgehoben, indem die Antriebe 19 beaufschlagt werden. Die beiden in Gleisquerrichtung einander gegenüberliegenden Anpreßorgane 10 der vorderen Schwellenverschiebeeinrichtung 8 werden unter Beaufschlagung der Antriebe 33 an die Stirnseiten 11 der entsprechenden Schwelle 12 angepreßt, wobei gegebenenfalls durch die Antriebe 9 eine entsprechende Höhenregulierung durchführbar ist, um einen optimalen Angriff auf die Stirnseite 11 zu erzielen. Während die beiden Antriebe 20 des Tragrahmens 16 blockiert werden, erfolgt eine Beaufschlagung der Antriebe 33 nach rechts (bezüglich der Arbeitsrichtung), bis die zuvor unter der Schiene 14 gelegenen Zwischenlagen 24 frei zugänglich sind (s. Fig. 2 und 3). Sobald die Schwelle 12 in ihre äußerste Position verschoben ist, erfolgt mit Hilfe der Antriebe 9 ein Anheben der Anpreßorgane 10 und durch die Antriebe 33 ein Zurückverschwenken der Halterungen 32. Sobald die Ausgangsposition für die Halterungen 32 wiederum erreicht ist, erfolgt ein Absenken der Anpreßorgane 10 zur Anlage an die Stirnseiten 11 der nächsten Schwelle 12, um diese ebenfalls in Gleisquerrichtung zu verschieben. Um die Anpreßorgane 10 exakt auf die Stirnseiten 11 der darunter befindlichen Schwelle 12 zentrieren zu können, kann der Tragrahmen 16 der vorderen Schwellenverschiebeeinrichtung 8 mit Hilfe des Antriebes 21 geringfügig längsverschoben werden.

Zur Entfernung der beschädigten Zwischenlagen 24 wird die Abtrageinrichtung 23 derart über die Schwelle 12 geführt, daß der rotierende Fräser 37 die gesamte Zwischenlage 24 aus der Rippenplatte 38 fräst. Zur Vorwärtsbewegung des Fräsers 37 kann der Antrieb 27 beaufschlagt werden. Unmittelbar hinter der Abtrageinrichtung 23 werden durch eine in der Arbeitskabine 28 befindliche Bedienungsperson neue Zwischenlagen 24 aus dem Vorratsbehälter 29 auf die freigelegten Rippenplatten 38 abgelegt. Mit der unmittelbar nachfolgenden zweiten Schwellenverschiebeeinrichtung 8 werden unter Umkehrung des zuvor beschriebenen Verschiebevorganges die Schwellen 12 wiederum in ihre ursprüngliche Position zurückverschoben.

Die beiden Schienen 14 des Gleises 15 werden während des Schwellenverschiebevorganges bezüglich der Gleisquerrichtung unverändert durch die Gleishebeeinrichtungen 13 in ihrer ursprünglichen Position gehalten, so daß nach der Rückführung der Schwellen 12 mit Hilfe der zweiten Schwellenverschiebeeinrichtung 8 die Schienen 14 automatisch unmittelbar vor dem hinteren Schienenfahrwerk 2 auf den neuen Zwischenlagen 24 bzw. den Schwellen 12 zu liegen kommen. In einem nachfolgenden gesonderten Arbeitsvorgang werden die Schienen 14 mit Hilfe der Schienenbefestigungsmittel wiederum ordnungsgemäß mit den Schwellen 12 verbunden. Zur Erleichterung des Schwellenverschiebevorganges ist es zweckmäßig, den im Bereich der Stirnseiten 11 befindlichen Schotter der Schotterbettung beispielsweise mit Hilfe eines kleinen Pfluges wegzupflügen.

## Patentansprüche

1. Gleisbearbeitungsmaschine zur bearbeitung von Zwischenlagen (24) eines aus Schienen (14) und Schwellen (12) gebildeten Gleises (15), bestehend aus einem auf Schienenfahrwerken (2) abgestützten Maschinenrahmen (3) und zwei zwischen den Schienenfahrwerken (2) angeordneten und in Maschinenlängsrichtung voneinander distanzierten, durch Antriebe (19) höhenverstellbaren Gleishebeeinrichtungen (13), denen jeweils eine Schwellenverschiebeeinrichtung (8) mit einem durch einen Antrieb (33) in Gleisquerrichtung verstellbaren, zur Anlage an die zu verschiebende Schwelle (12) vorgesehenen Anpreßorgan (10) zugeordnet ist **dadurch gekennzeichnet, daß** zwischen den beiden Gleishebeeinrichtungen (13) eine höhenverstellbare Abtrageinrichtung (23) zur Entfernung der auf der von der Schwellen verschiebeeinrichtung verschobenen Schwelle (12) befindlichen Zwischenlagen (24) vorgesehen ist.

2. Maschine nach Anspruch 1, **dadurch gekennzeichnet, daß** die Abtrageinrichtung (23) als um eine vertikale Achse (39) rotierbarer Fräser (37) ausgebildet ist.

3. Maschine nach Anspruch 1 oder 2, **dadurch gekennzeichnet, daß** das zur Anlage an eine Stirnseite (11) einer Schwelle (12) vorgesehene Anpreßorgan (10) durch einen Antrieb (9) höhenverstellbar auf einer Halterung (32) gelagert ist, die durch den Antrieb (33) um eine horizontal und in Maschinenlängsrichtung verlaufende Achse (34) verschwenkbar auf einem Tragrahmen (16) der Schwellenverschiebeeinrichtung (8) befestigt ist.

4. Maschine nach Anspruch 3, **dadurch gekennzeichnet, daß** zwei in Gleisquerrichtung voneinander distanzierte Gleishebeeinrichtungen (13) sowie zwei in Gleisquerrichtung voneinander distanzierte Schwellenverschiebeeinrichtungen (8) am Tragrahmen (16) angeordnet sind.

5. Maschine nach Anspruch 3 oder 4, **dadurch gekennzeichnet, daß** der Tragrahmen (16) bezüglich seiner in Maschinenlängsrichtung verlaufenden Längsrichtung an einem Ende Spurkranzrollen (18) zur Auflage auf dem Gleis (15) sowie die Gleishebe- und Schwellenverschiebeeinrichtungen (13,8) aufweist, während ein zweites Ende des Tragrahmens (16) durch ein Gelenk (17) verschwenkbar am Maschinenrahmen (3) gelagert ist.

6. Maschine nach einem der Ansprüche 3 bis 5, **dadurch gekennzeichnet, daß** der Tragrahmen (16) durch einen Antrieb (21) in Maschinenlängsrichtung verschiebbar am Maschinenrahmen (3) gelagert ist.

7. Maschine nach einem der Ansprüche 1 bis 6, **dadurch gekennzeichnet, daß** im Bereich der Schwellenverschiebeeinrichtungen (8) Antriebe (20) an den Tragrahmen (16) angelenkt sind, die mit ihrem anderen Ende jeweils am Maschinenrahmen (3) befestigt sind.

## Claims

1. A track treatment machine for the treatment of rail pads (24) of a track (15) composed of rails (14) and sleepers (12), consisting of a machine frame (3) supported on on-track undercarriages (2) and two track lifting devices (13), vertically adjustable by means of drives (19), which are arranged between the on-track undercarriages (2) and spaced from one another in the longitudinal direction of the machine, a respective sleeper displacement device (8) being associated with each track lifting device (13), the sleeper displacement device (8) having a pressing element (10) which is adjustable in the transverse direction of the track by means of a drive (33) and provided for application to the sleeper (12) to be displaced, **characterized in that** a vertically adjustable stripping device (23) is provided between the two track lifting devices (13) for removal of the rail pads (24) located on the sleeper (12) displaced by the sleeper displacement device.

2. A machine according to claim 1, **characterized in that** the stripping device (23) is designed as a milling cutter (37) rotatable about a vertical axis (39).

3. A machine according to claim 1 or 2, **characterized in that** the pressing element (10) provided for application to an end surface (11) of a sleeper (12) is supported on a mount (32) for vertical adjustment by means of a drive (9), the mount (32) being fastened on a support frame (16) of the sleeper displacement device (8) for pivoting about an axis (34), extending horizontally and in the longitudinal direction of the machine, by means of the drive (33).

4. A machine according to claim 3, **characterized in that** two track lifting devices (13), spaced from one another in the transverse direction of the track, as well as two sleeper displacement devices (8), spaced from one another in the transverse direction of the track, are arranged on the support frame (16).

5. A machine according to claim 3 or 4, **characterized in that** the support frame (16) comprises at one end, with regard to its longitudinal direction extending in the longitudinal direction of the machine, flanged rollers (18) for resting on the track (15) as well as the track lifting - and sleeper displacement devices (13,8), while a second end of the support frame (16) is pivotably mounted on the machine frame (3) by means of an articulation (17).

6. A machine according to one of claims 3 to 5, **characterized in that** the support frame (16) is mounted on the machine frame (3) for displacement in the longitudinal direction of the machine by means of a drive (21).

7. A machine according to one of claims 1 to 6, **characterized in that** linked to the support frame (16) in the region of the sleeper displacement devices (8) are drives (20) which, at their other ends, are respectively fastened to the machine frame (3).

## Revendications

1. Machine pour le traitement des voies ferrées servant à traiter les semelles (24) d'une voie ferrée (15) formée de rails (14) et de traverses (12), consistant en un châssis de machine (3) s'appuyant sur des trains de roulement ferroviaires (2) et de deux dispositifs de levage de la voie ferrée (13) disposés entre les trains de roulement ferroviaires (2) et situés à distance l'un de l'autre dans le sens longitudinal de la machine et réglables en hauteur à l'aide de mécanismes de commande (19), auxquels est associé respectivement un dispositif de décalage des traverses (8) comportant un organe de compression (10) réglable à l'aide d'un mécanisme de commande (33) dans le sens transversal de la voie ferrée et prévu pour être posé sur la traverse à décaler (12), **caractérisée en ce qu'**entre les deux dispositifs de levage de la voie ferrée (13) est prévu un dispositif de déblayage (23) réglable en hauteur servant à enlever les semelles (24) se trouvant sur la traverse (12) décalée par le dispositif de décalage des traverses.

2. Machine selon la revendication 1, **caractérisée en ce que** le dispositif de déblayage (23) se présente sous forme d'une fraise (37) pouvant tourner autour d'un axe vertical (39).

3. Machine selon la revendication 1 ou 2, **caractérisée en ce qu'**est installé un organe de compression (10) prévu pour être posé sur une face frontale (11) d'une traverse (12) de manière réglable en hauteur grâce à un mécanisme de commande (9) sur un support (32), qui est fixé de manière à pouvoir pivoter autour d'un axe (34) s'étendant horizontalement et dans le sens longitudinal de la machine sur un cadre porteur (16) du dispositif de décalage des traverses (8).

4. Machine selon la revendication 3, **caractérisée en ce que** deux dispositifs de levage de la voie ferrée (13) situés à distance l'un de l'autre dans le sens transversal de la voie ferrée ainsi que deux dispositifs de décalage des traverses (8) situés à distance l'un de l'autre dans le sens transversal de la voie ferrée sont disposés sur le cadre porteur (16).

5. Machine selon la revendication 3 ou 4, **caractérisée en ce que** le cadre porteur (16) présente, relativement à son sens longitudinal s'étendant dans le sens longitudinal de la machine, à une extrémité des rouleaux à boudins (18) à poser sur la voie ferrée (15) ainsi que les dispositifs de levage de la voie ferrée et de décalage des traverses (13, 8), tandis qu'une deuxième extrémité du cadre porteur (16) est installée de manière à pouvoir pivoter grâce à une articulation (17) sur le châssis de la machine (3).

6. Machine selon l'une quelconque des revendications 3 à 5, **caractérisée en ce que** le cadre porteur (16) est installé de manière déplaçable grâce à un mécanisme de commande (21) dans le sens longitudinal de la machine sur le châssis de la machine (3).

7. Machine selon l'une quelconque des revendications 1 à 6, **caractérisée en ce que** s'articulent sur le cadre porteur (16), au niveau des dispositifs de décalage des traverses (8), des mécanismes de commande (20) qui sont fixés respectivement par leur autre extrémité sur le châssis de la machine (3).
